# FASCICULE DE BREVET EUROPEEN

(11) **EP 0 610 972 B1**
(45) Date de publication et mention de la délivrance du brevet: **26.03.1997**
(21) Numéro de dépôt: 94106964.3
(22) Date de dépôt: 13.08.1990
(51) Int. Cl.: F25J 3/04

(54) **Procédé de production d'azote**
Stickstoffherstellungsverfahren
Process for preparing nitrogen

(30) Priorité: 18.08.1989 FR 8911009
(43) Date de publication de la demande: 17.08.1994
(62) Demande divisionnaire de: 90402289.4
(73) Titulaire: L'AIR LIQUIDE, SOCIETE ANONYME POUR L'ETUDE ET L'EXPLOITATION DES PROCEDES GEORGES CLAUDE, F-75321 Paris Cédex 07 (FR); LIQUID AIR ENGINEERING CORPORATION, Montreal Quebec H3A 1H8 (CA); TEISAN KABUSHIKI KAISHA, Minato-ku Tokyo 105 (JP)
(72) Inventeur: Gastinne, Sophie, F-75007 Paris (FR); Venet, François, F-75007 Paris (FR); Ha, Bao, F-75007 Paris (FR); Yamashita, Naohiko, F-75007 Paris (FR)
(74) Mandataire: Mercey, Fiona Susan

(56) Documents cités:
- EP-A- 0 183 446
- US-A- 4 662 918
- CHEMICAL ABSTRACTS, vol. 88, no. 20, 15 Mai 1978, Columbus, Ohio, US; abstract no. 138644m, 'AIR SEPARATION FOR PERIODIC PRODUCTION OF GASEOUS OXYGEN OR NITROGEN AND LIQUID OXYGEN OR NITROGEN' page 124 ;colonne 1 ; & JP-A-77 031 839 (KOBE STEEL LTD.) 17 Août 1977
- CHEMICAL ABSTRACTS, vol. 88, no. 20, 15 Mai 1978, Columbus, Ohio, US; abstract no. 138644m, 'AIR SEPARATION FOR PERIODIC PRODUCTION OF GASEOUS OXYGEN OR NITROGEN AND LIQUID OXYGEN OR NITROGEN' page 124; colonne 1; & JP-A-77 031 839 (KOBE STEEL LTD) 17 Août 1977

## Description

La présente invention concerne un procédé de production d'azote gazeux sous basse ou moyenne pression, à partir d'un mélange à traiter contenant principalement de l'azote et de l'oxygène, tel que de l'air, dans une colonne de distillation.

Pour produire de l'azote à partir d'air atmosphérique par exemple, US-A-4.662.917 décrit un procédé consistant à :
a) comprimer le mélange à traiter à une pression au moins égale à la pression de fonctionnement de ladite colonne, de l'ordre de 3 à 5 bar ;
b) refroidir le mélange comprimé dans un échangeur et détendre une première fraction dudit mélange refroidi dans une turbine pour produire le froid nécessaire au procédé et réaliser la distillation du mélange dans la colonne pour obtenir, dans la partie haute de la colonne, une fraction enrichie en azote qui est ensuite réchauffé ;
c) extraire une partie de la fraction enrichie en azote réchauffée en tant que produit ;
d) comprimer une partie restante de la fraction enrichie en azote réchauffé et ensuite la refroidir;
e) recycler une partie de ladite partie restante de la fraction enrichie en azote dans l'échangeur-vaporiseur situé dans le bas de ladite colonne, dans lequel cette partie se condense sous forme d'un liquide riche en azote et fournit la chaleur nécessaire pour la vaporisation dans la colonne ;
f) introduire une partie du liquide riche en azote condensé dans l'étape e) ci-dessus dans la partie supérieure de la colonne en tant que liquide de reflux additionnel ;
g) extraire une fraction enrichie en oxygène sous forme liquide, de la partie inférieure de la colonne et détendre au moins une partie de ladite fraction à une pression inférieure à la pression de la colonne et vaporiser cette partie par transfert de chaleur avec la fraction enrichie en azote qui se condense dans la partie supérieure de la colonne.

La présente invention a pour objet un procédé tel que défini précédemment, permettant tout à la fois un bon rendement d'extraction en azote et une tenue en froid de l'appareil par détente dans une turbine d'un gaz pauvre en oxygène.

Le procédé de la présente invention est caractérisé en ce qu'il comprend l'étape d'extraire du sommet de la colonne la partie vaporisée de l'étape g) en tant que gaz résiduaire et de la réunir au mélange détendu dans la turbine avant de l'envoyer à l'échangeur et en ce que seule une deuxième fraction non détendue du mélange est distillée dans la colonne.

Selon la présente invention, la production de froid nécessaire au procédé est assurée, au moins partiellement :
- par détente d'au moins un flux gazeux frigorigène qui est le mélange à traiter, qui est détendu à la pression du résiduaire, et mélangé avec celui-ci.

La production de froid peut également être assurée par détente d'une fraction de l'azote recyclé, à une pression inférieure ou égale à la basse pression, puis réchauffé et recomprimé.

Une partie condensée du gaz de cycle peut être dérivée vers une capacité tampon, avec prélèvement et réintroduction dans la colonne en cas d'accroissement du débit de production d'azote, tandis qu'une partie du courant de liquide riche en oxygène est envoyée vers une capacité tampon pour être réinjectée dans le condenseur de tête de colonne, en cas de réduction de la production d'azote gazeux, ce qui permet de reconstituer le stock d'azote liquide sous pression.

Dans une réalisation particulière, on associe les deux productions de froid par détente du gaz de recyclage.

La présente invention est maintenant décrite par référence aux dessins annexés, dont les figures 1 et 2 représentent les différents modes d'exécution du procédé selon l'invention.

Conformément à la figure 1, un courant de gaz 1, par exemple de l'air, est comprimé (de manière non représentée), à une pression supérieure à la basse pression de la colonne de distillation 4, définie ci-après, et épuré de manière traditionnelle.

Dans l'échangeur de chaleur 2, ce courant 1 est refroidi jusqu'à une température intermédiaire représentée par le niveau 2a. Puis ce courant gazeux est détendu à la basse pression de l'ordre de 3 à 5 bar abs. dans la turbine 3, tandis qu'une partie du courant gazeux non turbinée continue son refroidissement avec les produits de la distillation et est introduite dans la colonne de distillation 4, à un niveau intermédiaire entre deux étages de distillation, l'un supérieur, 4a, et l'autre inférieur, 4b.

A la partie inférieure de la colonne 4, on recueille une fraction liquide enrichie en oxygène 7, laquelle est extraite de la colonne, détendue dans la vanne 8 et finalement introduite dans le condenseur de la colonne 4, constitué pour l'essentiel par un échangeur 5 pour la condensation de tout ou partie de la fraction gazeuse disponible en tête de la colonne 4. Cette fraction enrichie en oxygène est extraite du condenseur précité, sous la forme d'un courant 9, lequel est mélangé avec une partie du courant gazeux turbiné 112, réchauffé dans l'échangeur 2, et finalement utilisé ou évacué à la sortie de l'échangeur 2.

Quant à la fraction enrichie en azote disponible en tête de la colonne 4, une partie condensée dans l'échangeur 5 assure une partie du reflux de la distillation. Une partie peut être extraite sous forme liquide par le conduit 12. Une autre partie est extraite sous forme gazeuse par le conduit 11. Le courant correspondant est réchauffé dans l'échangeur 2, pour obtenir à la sortie de ce dernier un courant d'azote gazeux relativement pur, sous la basse pression, dont une partie (X et/ou Y) constitue la production de l'unité de séparation.

Une autre partie comprimée en 13 de ce courant 11, sous la forme du flux 14, est recyclée dans l'unité de séparation. Ce courant 14 est tout d'abord refroidi dans l'échangeur 2, au moins en partie condensé au pied de la colonne 4, dans l'échangeur 6, en échange de chaleur avec la fraction riche en oxygène, en cours de vaporisation. Puis le courant 20 d'azote condensé est détendu dans la vanne 17 et introduit en tête de la colonne 4.

Selon ce premier mode d'exécution, la colonne de distillation 4 travaille sous une pression relativement basse, comprise entre 3 et 5 bar abs. par exemple.

Pour le reste, il est possible de stocker les fractions liquides disponibles dans l'installation, pendant des périodes de production relativement faible, et de restituer ces fractions liquides à l'installation pendant les périodes de production importante.

A cette fin, le courant d'azote recyclé peut être extrait par un conduit 20a vers une capacité tampon 20c et restituée par le conduit 20b à la colonne 4, en aval de la vanne 17. De la même manière, la fraction riche en oxygène 7 peut être extraite de l'installation par un conduit de dérivation 7a vers la capacité tampon 7c et restituée par le conduit 7b à la colonne 4 en aval de la vanne 8.

Le mode d'exécution de la figure 2 diffère de celui représenté à la figure 1 par les caractéristiques suivantes :
- une première partie, 1a, de l'air comprimé 1 est refroidie dans l'échangeur 2 puis introduite en 121 dans la colonne 4 ;
- l'autre partie, 1b, de l'air comprimé 1 est dérivée avant son passage dans l'échangeur 2 pour être admise dans la partie compresseur 50 d'un ensemble turbine 3-booster 50, refroidie jusqu'à température ambiante dans l'échangeur 51 et ensuite introduite dans l'échangeur 2 pour être extraite à une température intermédiaire, détendue en 112 dans la turbine 3 et réunie avec la fraction 9 riche en oxygène et vaporisée dans le condenseur 5.

Les deux versions type bascule décrites dans les figures 1 et 2 présentent l'avantage de pouvoir disposer d'une production en azote gazeux pouvant aller de 50 à 150 % de la production nominale.

## Revendications

1. Procédé de production d'azote gazeux à partir d'un mélange à traiter dans une colonne de distillation (4), ledit mélange comportant notamment de l'azote et de l'oxygène, ledit procédé consistant à :
a) comprimer le mélange à traiter à une pression au moins égale à la pression de fonctionnement de ladite colonne, de l'ordre de 3 à 5 bar;
b) refroidir le mélange comprimé dans un échangeur (2) et détendre une première fraction dudit mélange refroidi dans une turbine (3) pour produire le froid nécessaire au procédé et réaliser ensuite la distillation du mélange dans la colonne pour obtenir, dans la partie haute de la colonne, une fraction enrichie en azote qui est ensuite réchauffée ;
c) extraire une partie de la fraction enrichie en azote réchauffé en tant que produit ;
d) comprimer une partie restante de la fraction enrichie en azote réchauffé et ensuite la refroidir;
e) recycler une partie de ladite partie restante de la fraction enrichie en azote dans l'échangeur-vaporiseur (6) situé dans le bas de ladite colonne, dans lequel cette partie se condense sous forme d'un liquide riche en azote et fournit la chaleur nécessaire pour la vaporisation dans la colonne ;
f) introduire une partie du liquide riche en azote condensé dans l'étape e) ci-dessus dans la partie supérieure de la colonne en tant que liquide de reflux additionnel ;
g) extraire une fraction enrichie en oxygène sous forme liquide, de la partie inférieure de la colonne et détendre au moins une partie de ladite partie inférieure de la colonne et détendre au moins une partie de ladite fraction à une pression inférieure à la pression de la colonne et vaporiser cette partie par transfert de chaleur avec la fraction enrichie en azote qui se condense dans la partie supérieure de la colonne ; et caractérisé en ce qu'il comprend l'étape de :
h) extraire du sommet de la colonne (4) ladite partie vaporisée de l'étape g) en tant que gaz résiduaire et la réunir au mélange détendu dans la turbine (3) et l'envoyer à l'échangeur (2) et en ce que seule une deuxième fraction non détendue du mélange est distillée dans la colonne.

2. Procédé selon la revendication 1, caractérisé en ce que l'azote extrait en tant que produit est sous forme gazeuse et/ou liquide.

3. Procédé selon l'une des revendications 1 et 2, consistant à recomprimer une première fraction dudit mélange comprimé dans un compresseur (50) entraîné par la turbine (3), et à refroidir ladite première fraction recomprimée et la détendre dans ladite turbine (3).

4. Procédé selon l'une des revendications 1 à 3, dans lequel la première fraction du mélange est détendu dans la turbine (3) à une pression proche de la pression atmosphérique.

5. Procédé selon l'une des revendications 1 à 4, dans lequel une partie condensée (20a) de la fraction enrichie en azote de l'étape e) est dérivée vers une capacité-tampon (20c) lorsque la production d'azote gazeux est réduite.

6. Procédé selon la revendication 5, dans lequel une partie de la fraction enrichie en oxygène de l'étape g) est dérivée vers une capacité-tampon (7c) lorsque la production d'azote gazeux est maximale.

## Patentansprüche

1. Verfahren zur Herstellung von gasförmigem Stickstoff ausgehend von einem in einer Destillationskolonne (4) zu behandelnden Gemisch, wobei das Gemisch insbesondere Stickstoff und Sauerstoff umfaßt und das Verfahren aus den folgenden Schritten besteht:
a) Verdichten des zu behandelnden Gemischs auf einen Druck, der zumindest gleich dem Betriebsdruck der Kolonne ist, in der Größenordnung von 3 bis 5 bar;
b) Abkühlen des verdichteten Gemischs in einem Austauscher (2) und Entspannen eines ersten Anteils des abgekühlten Gemischs in einer Turbine (3), um die für das Verfahren notwendige Kälte zu erzeugen, und anschließend Ausführen der Destillation des Gemischs in der Kolonne, um im oberen Teil der Kolonne einen mit Stickstoff angereicherten Anteil zu erhalten, der anschließend erwärmt wird;
c) Entnehmen eines Teils des mit Stickstoff angereicherten, erwärmten Anteils als Produkt;
d) Verdichten eines restlichen Teils des mit Stickstoff angereicherten, erwärmten Anteils und anschließend Abkühlen desselben;
e) Zurückführen eines Teils des genannten restlichen Teils des mit Stickstoff angereicherten Anteils in den unten in der Kolonne gelegenen Austauscher-Verdampfer (6), in dem dieser Teil in Form einer Flüssigkeit, die reich an Stickstoff ist, kondensiert und die für die Verdampfung in der Kolonne notwendige Wärme liefert;
f) Einleiten eines Teils der im vorstehenden Schritt e) kondensierten Flüssigkeit, die reich an Stickstoff ist, in den oberen Teil der Kolonne als zusätzliche Rückflußflüssigkeit;
g) Entnehmen eines mit Sauerstoff angereicherten Anteils in flüssiger Form aus dem unteren Teil der Kolonne und Entspannen zumindest eines Teils des genannten Anteils auf einen Druck, der geringer ist als der Druck der Kolonne, und Verdampfen dieses Teils im Wärmetausch mit dem mit Stickstoff angereicherten Anteil, der im oberen Teil der Kolonne kondensiert; und dadurch gekennzeichnet, daß das Verfahren den folgenden Schritt umfaßt:
h) Entnehmen des genannten im Schritt g) verdampften Teils aus dem Kopf der Kolonne (4) als Restgas und Vereinigen desselben mit dem in der Turbine (3) entspannten Gemisch und Einleiten in den Austauscher (2), und daß nur ein zweiter, nicht entspannter Anteil des Gemischs in der Kolonne destilliert wird.

2. Verfahren nach Anspruch 1, dadurch gekennzeichnet, daß der als Produkt entnommene Stickstoff in gasförmiger und/oder flüssiger Form vorliegt.

3. Verfahren nach einem der Ansprüche 1 und 2, bestehend aus dem Nachverdichten eines ersten Anteils des verdichteten Gemischs in einem Verdichter (50), der durch die Turbine (3) angetrieben wird, und dem Abkühlen des ersten nachverdichteten Anteils und Entspannen desselben in der Turbine (3).

4. Verfahren nach einem der Ansprüche 1 bis 3, bei dem der erste Anteil des Gemischs in der Turbine (3) auf einen Druck nahe dem Atmosphärendruck entspannt wird.

5. Verfahren nach einem der Ansprüche 1 bis 4, bei dem ein kondensierter Teil (20a) des mit Stickstoff angereicherten Anteils aus dem Schritt e) zu einem Kapazitätspuffer (20c) umgeleitet wird, wenn die Produktion von gasförmigem Stickstoff reduziert ist.

6. Verfahren nach Anspruch 5, bei dem ein Teil des mit Sauerstoff angereicherten Anteils aus dem Schritt g) zu einem Kapazitätspuffer (7c) umgeleitet wird, wenn die Produktion von gasförmigem Stickstoff maximal ist.

## Claims

1. Process for producing gaseous nitrogen from a mixture to be treated in a distillation column (4), the said mixture comprising more particularly nitrogen and oxygen, the said process consisting of :
a) compressing the mixture to be treated to a pressure at least equal to the operating pressure of the said column, of the order of 3 to 5 bar;
b) cooling the compressed mixture in an exchanger (2) and expanding a first fraction of the said cooled mixture in a turbine (3) to produce the cooling necessary for the process and then distilling the mixture in the column to obtain, in the upper part of the column, a fraction enriched in nitrogen which is then reheated;
c) withdrawing part of the fraction enriched in reheated nitrogen as a product;
d) compressing a remaining part of the fraction enriched in reheated nitrogen and then cooling it;
e) recycling part of the said remaining part of the fraction enriched in nitrogen in the exchanger-vaporizer (6) situated at the bottom of the said column, in which this part condenses in the form of a liquid rich in nitrogen and provides the heat necessary for vaporization in the column;
f) introducing part of the liquid rich in nitrogen condensed in stage e) above in the upper part of the column as additional reflux liquid;
g) extracting a fraction enriched in oxygen in liquid form, from the lower part of the column and expanding at least part of the said fraction to a pressure less than the column pressure and vaporizing this part by heat transfer with the fraction enriched in nitrogen which condenses in the upper part of the column; and characterized in that it comprises the stage of :
h) extracting from the top of the column (4) the said vaporized part from stage g) as a residual gas and reuniting it with the mixture expanded in the turbine (3) and conveying it to the exchanger (2) and in that only a non-expanded second fraction of the mixture is distilled in the column.

2. Process according to claim 1, characterized in that the nitrogen withdrawn as a product is in gaseous and/or liquid form.

3. Process according to one of claims 1 and 2, consisting of recompressing a first fraction of the said compressed mixture in a compressor (50) driven by the turbine (3), and cooling the said recompressed first fraction and expanding it in the said turbine (3).

4. Process according to one of claims 1 to 3, wherein the first fraction of the mixture is expanded in the turbine (3) to a pressure close to atmospheric pressure.

5. Process according to one of claims 1 to 4, wherein a condensed part (20a) of the fraction enriched in nitrogen from stage e) is diverted to a buffer vessel (20c) when the production of gaseous nitrogen is reduced.

6. Process according to claim 5, wherein part of the fraction enriched in oxygen from stage g) is diverted to a buffer vessel (7c) when the production of gaseous nitrogen is at a maximum.
